# EUROPÄISCHE PATENTANMELDUNG

(11) **EP 1 908 495 A1**
(43) Veröffentlichungstag der Anmeldung: **09.04.2008**
(21) Anmeldenummer: 06090185.7
(22) Anmeldetag: 06.10.2006
(51) Int. Cl.: A62C 2/10, E04B 1/94, A62C 3/02

(54) **Vorrichtung zum Schutz vor von aussen verursachten Bränden bei Baulichkeiten**

(71) Anmelder: Lukowicz, Waclaw, 10119 Berlin (DE)
(72) Erfinder: Lukowicz, Waclaw, 10119 Berlin (DE)
(74) Vertreter: Kietzmann, Manfred

(57) **Zusammenfassung**

Die Erfindung eine Vorrichtung zum Schutz vor von außen verursachten Bränden für Baulichkeiten unter Verwendung von mindestens einem flexiblen feuerfesten flächigen Material, wobei das flexible feuerfeste flächige Material (2) so dimensioniert ist, dass es im Einsatzfall die Baulichkeit
(1) von außen mindestens abschnittsweise bedeckt und fixierbar ist.

## Beschreibung

Die Erfindung betrifft eine Vorrichtung zum Schutz von von außen verursachten Bränden bei Immobilien wie Wohn- und Bürohäuser, Lagerhallen, Fabrikgebäude usw.. Unter von außen verursachten Bränden sind dabei insbesondere Wald-und Flächenbrände zu verstehen, die auf die Immobilien übergreifen können.

Es ist bekannt, Dach- und Wandabdeckungen mit brandhemmenden Eigenschaften zu schaffen (DE 38 30 021 A1). Dabei werden Flüssigkeiten, insbesondere geliertes Wasser, in rinnenförmigen Behältnissen gespeichert und treten im Brandfall zur Brandhemmung als Dampf aus. Nachteilig ist, dass in jedem Fall Brandschäden an der Immobilie auftreten.

In der DE 100 56 213 A1 wird ein System zur Bekämpfung von Wald-, Flächen- und Häuserbränden beschrieben, das insbesondere eine Abgrenzung und einen Übergriff von Waldbränden auf Immobilien sicherstellen soll. Kernstück dieses Systems sind verbindbare Platten, die um die Immobilie herum angeordnet, vor dem Übergriff des Feuers schützen. Die vorgesehenen Platten mit einer Stärke von 20 mm und mehr aus Eisen/Stahl machen jedoch das System wenig händelbar. Hinzu kommt, dass entsprechende Lagerkapazitäten notwendig sind.

Die DE 203 15 789 U1 schlägt eine Feuerglocke zur Brandbekämpfung vor. Dabei kommt eine entsprechend groß dimensionierte feuerfeste elastische Glocke - eine Plane aus Asbest oder anderen feuer-, reiß- und witterungsfesten Materialien zum Einsatz, die über den Brandherd gestülpt wird und diesen zum Ersticken bringen soll. Für das Umsetzen sind Hubschrauber vorgesehen. Auch diese Lösung ist schlecht händelbar und weist nicht die notwendige Anpassung an die Umweltgegebenheiten wie Bebauungen, Beplanzungen usw. auf. Sie dient ferner der Brandbekämpfung und nicht dem Schutz vor Bränden.

Darüberhinaus ist es aus der Brandbekämpfung innerhalb von Immobilien bekannt, Trennvorhänge zum Einsatz zu bringen. So beschreibt die DE 42 04 382 C1 eine Brandschutzeinrichtung, bei der oberhalb des zu schützenden Objektes Träger für im Brandfall herablassbare Jalousien angeordnet sind. Mit dem EP 0 906 772 B1 wird eine verbesserte Deckenanbindung eines feuerhemmenden Vorhanges vorgeschlagen.

Aus der DE 39 22 198 A1 ist eine Feuerschutzeinrichtung bekannt geworden, die insbesondere bei Regalformationen Anwendung findet und über abrollbare Vorhänge verfügt. Weitere Schriften befassen sich mit der Führung der Vorhangbahn (DE 20 2006 003 388 U1, DE 102 13 811 A1, DE 196 55 125 C2). Letztere enthält darüberhinaus noch eine Aufzählung schwer entflammbarer Materialien wie feine Bleche, Stoffe, insbesondere Gewebe aus Glasfasern, Kohlefasern, Polycarbonfasern, Keramikfasern sowie Kombination daraus einschließlich Schichtstoffen wie Glasgewebe mit Metallfolie.

Angesichts dieses umfänglich im Schrifttum auffindbaren Standes der Technik stellt sich berichtigt die Frage, weshalb bei den jährlich wiederkehrenden und breit in der Presse beachteten Flächenbränden z. B. in den USA, in den Mittelmeerländern und in Australien einerseits nach wie vor auf konventionelle Maßnahmen mit Hilfe von Löschfahrzeugen und Löschflugzeugen sowie Gegenfeuern zurückgegriffen wird.

Andererseits werden bei diesen Bränden zunehmend auch Immobilien wie Häuser, Produktionsstätten, Lager usw. in Mitleidenschaft gezogen, was neben unwiderbringbaren Verlusten auch zu steigenden Schadenersatzleistungen der Versicherungen führt. Dabei ist nicht erkennbar, dass mit entsprechenden baulichen Maßnahmen vorbeugend reagiert wird.

Die Ursachen dürften in erster Linie in der nicht beherrschbaren Größe der Territorien liegen, die betroffen sein können. Umfangreiche Depots an allen möglichen brandgefährdeten Standorten sind zu teuer und wie eingangs aufgezeigt verlangen eine Reihe von derartigen brandschützenden Maßnahmen entsprechend leistungsfähige Transport- und Montagetechnik und entsprechend ausgebildete Spezialisten.

Aufgabe der Erfindung ist es, Baulichkeiten an von aussen brandgefährdeten Standorten mit im wesentlichen stationären oder einfach heranschaffbaren Mitteln, die ohne Spezialtechnik in Betrieb genommen werden können, zu sichern.

Gelöst wird diese Aufgabe mit den Merkmalen des Anspruches 1, vorteilhafte Ausgestaltungen sind Gegenstand der Unteransprüche.

Erfindungsgemäß ist der Einsatz einer Vorrichtung zum Schutz vor von außen verursachten Bränden für Baulichkeiten unter Verwendung von mindestens einem flexiblen feuerfesten flächigen Material, vorgesehen, wobei das flexible feuerfeste flächige Material so dimensioniert ist, dass es im Einsatzfall die Baulichkeit von außen mindestens abschnittsweise bedeckt und fixierbar ist. Dabei kommen im wesentlichen vier Grundformen zum Einsatz, die untereinander durchaus kombiniert werden können:
- Das flexible feuerfeste flächige Material befindet sich im unbenutzten Zustand aufgerollt oder zusammengefaltet auf einem Träger. Der Träger ist an der Baulichkeit oben angeordnet und das Material wird im Einsatzfall außen an der Baulichkeit nach unten entfaltet oder abgerollt.
- Das flexible feuerfeste flächige Material ist im unbenutzten Zustand aufgerollt oder zusammengefaltet neben der Baulichkeit angeordnet oder dorthin transportierbar und verfügt über Mittel, die im Einsatzfall ein Entfalten oder Entrollen und ein Überspannen der Baulichkeit ermöglichen.
- Die Baulichkeit verfügt über mindestens eine Aufnahmeeinrichtung, mittels derer das ausgerollte oder entfaltete flexible feuerfeste flächige Material in einer Höhenposition fixierbar ist und so ein mindestens abschnittsweises Bedecken der Baulichkeit gestattet.
- Die Baulichkeit verfügt über im wesentlichen waagerecht angeordnete Gleitkanten, Gleitstangen oder Rollen, über die das flexible feuerfeste und flächige Material über die Baulichkeit ziehbar ist. Bei einem ausreichend stabilen feuerfesten Material kann dieses auch ohne Gleit- oder Rutschhilfsmittel über die Baulichkeit gezogen werden.

Jede dieser Einrichtungen ist durch eine oder mehrere Personen händelbar. Die notwendigen baulichen Maßnahmen lassen sich beim Neubau integrieren oder sind auch später noch nachrüstbar.

Bevorzugt ist im einzelnen vorgesehen, dass bei einem Firstdach zwei Träger im Bereich des Dachfirstes angeordnet sind, so dass das Material jeweils über das Dach gleitend oder abrollend nach unten in die Brandschutzposition bringbar ist. Alternativ oder zusätzlich können Träger im unteren Dachbereich oder unterhalb der Dachkante angeordnet sein, so dass abgerolltes oder entfaltetes Material mindestens einen Abschnitt einer Hauswand außen bedeckt.

Eine weitere Ausführung sieht mit Druckluft aufrichtbares Material vor, um es über die Baulichkeit zu spannen. Dazu ist das flexible feuerfeste flächige Material mit mit Luft befüllbaren Kanälen senkrecht zum Boden des Bauwerkes verlaufend ausgerüstet und/oder das flexible feuerfeste flächige Material ist als Doppelschicht ausgebildet, wobei die beiden Schichten Abstandsbegrenzer aufweisen und zwischen die Doppelschicht Luft einfüllbar ist.

Anstelle von Druckluftkanälen kann das flexible feuerfeste flächige Material auch über senkrecht zum Boden des Bauwerkes verlaufende Laschen verfügt, in die elastische zusammensteckbare Rohre oder Stangen zum Aufrichten des Materials einsteckbar sind.

Zum Fixieren des Materials in einer Höhenposition, um es dann auf und um das Bauwerk zu legen, sieht eine bevorzugte Ausführung vor, dass die dabei eingesetzte Aufnahmeeinrichtung mehrere teleskopartig ausfahrbare Stangen umfasst, die außen um die Baulichkeit herum angeordnet und durch waagerechte Seile oder Stangen miteinander verbindbar sind und auf diese Weise ein Traggestell für das die Baulichkeit dann zeltartig umhüllende feuerfeste flächige Material bilden. Realisierbar ist eine derartige Einhüllvariante auch mit einer Aufnahmeeinrichtung, die mindestens eine teleskopartig ausfahrbare Stange besitzt, an deren oberen Bereich das flächige Material mit einem Abschnitt befestigt ist, derart, dass die von diesem Punkt herunterhängenden Materialabschnitte zeltartig um die Baulichkeit herum und auf dieses auflegbar sind.

Natürlich ist es auch in speziellen Ausführungen vorgesehen, dass das flexible, feuerfeste und flächige Material aus einzelnen Bahnen besteht, die zusammensetzbar sind oder die sich überlappend angeordnet werden. Ebenso kann das feuerfeste flexible Material voll oder in Teilbereichen der Form der Baulichkeit angepasst sein. Dies ist besonders vorteilhaft bei Erkern, Türmen etc.

Zur Fixierung des flexiblen feuerfesten Materials weist dieses im Randbereich Laschen zur Verbindung mit Ankern der Baulichkeit oder des Baugrunds auf. Selbst derartige Anker können stationär in einer Rinne oder an einer Mauer angeordnet sein, die die Baulichkeit mindestens in wesentlichen Abschnitten umläuft.
Natürlich ist es auch möglich alternativ oder zusätzlich Spannseile anzuordnen, die außen auf dem die Baulichkeit einhüllenden Material aufliegen und dieses im gespannten Zustand auf Teile der Baulichkeit drücken. Die Spannseile sollten auch aus einem feuerfesten Material bestehen.

Ergänzend sieht eine Ausgestaltung vor, dass die Baulichkeit über ein Sprinkleranlage verfügt, die das die Baulichkeit umhüllende Material überragt und über die Wasser auf die Außenfläche des Materials ausbringbar ist.

Wenn hier von einem feuerfesten Material die Rede ist, dann geht es verständlicherweise nicht um absolute Feuerfestigkeit, sondern eine den zu erwartenden Brandbelastungen entsprechende.

Die Erfindung soll anhand einiger Ausführungsbeispiele erläutert werden. Es zeigen:
- **Fig. 1:**: ausgerolltes Material von Trägern des Dachfirstes aus,
- **Fig. 2:**: eine teleskopartig ausgefahrene Stange als Träger für das einhüllende Material,
- **Fig. 3:**: zwei miteinander verbundene teleskopartige ausfahrbare Stangen als Traggerüst,
- **Fig. 4:**: durch Luft stabilisiertes Material in der Montagephase und
- **Fig. 5:**: über Gleitkanten oder Rollen geführtes Material.

Den in den **Fig. 1** bis **5** dargestellten Ausführungsformen ist gemeinsam, dass der Schutz vor von außen verursachten Bränden mittels eines flexiblen feuerfesten und flächigen Materials 2 erfolgt, dass die Baulichkeit 1 voll oder teilweise einhüllt. Einhüllen schließt dabei Aufliegen und/oder Überspannen, auch teilweises Überspannen und teilweises Aufliegen ein.

**Fig. 1** zeigt eine Ausführungsform, bei der zwei Träger 3 im Bereich des Dachfirstes angeordnet sind. Auf den Trägern 3 befindet sich das feuerfeste Material 2 aufgerollt und wird im Einsatzfall einfach abgerollt. Die Länge der Bahn des feuerfesten Materials 2 ist so bemessen, dass es bis zum die Baulichkeit 1 umgebenden Baugrund 10 reicht und hier verankerbar ist. Durch ein- und ausklappbare Seitenteile an den nach unten verlaufenden Bahnen lässt sich auch die jeweilige Giebelseite schützen.

Ein derartiger rolloartig arbeitender Schutz ist auf der Baulichkeit 1 fest montiert und wird im Einsatzfall einfach ausgerollt. Das können ein oder zwei Personen allein ohne größere Hilfsmittel vollziehen. Der Träger 3 kann dabei noch über einen elektrischen Antrieb verfügen, was beim Ein- und Ausrollen die Arbeit erheblich erleichtert. Nach der Verankerung der Materialbahnen am Boden lassen sich diese auch durch ein kurzzeitiges Aufrollen verspannen. Möglich ist auch, die Träger 3 unterhalb des Dachfirstes anzuordnen und das Material 2 durch jeweils einen waagerechten Schlitz in der Dachhaut nach außen zu führen. Ferner wird in der Fig. 1 eine Sprinkleranlage 11 angedeutet, die Wasser von außen auf das ausgebrachte Material 2 ausbringen kann.

Die **Fig. 2** und **3** zeigen eine Ausführungsform unter Verwendung von teleskopartig ausfahrbaren Stangen 4. Bei der Variante nach Fig. 2 kommt eine teleskopartige Stange 4 zum Einsatz in deren oberen Bereich das die Hülle bildende Material 2 befestigt und nach oben transportiert wird. Das Material 2 entfaltet sich dabei und kann seitlich an der Baulichkeit 1 vorbeigeführt über dieses gezogen werden, ggf. unter Zuhilfenahme von Stangen und Seilen.
Bei der in Fig. 3 dargestellten Ausführung wird das Material 2 über die Verbindungsstange 5 zwischen den teleskopartig ausfahrbaren Stangen 4 gezogen. Möglich ist es auch, ein Seil zwischen den teleskopartigen Stangen 4 anzuordnen, an dem das Material 2 seitlich von der Baulichkeit 1 befestigt wird und durch Ausfahren der teleskopartigen Stangen 4 und Spannen des Seiles problemlos über die Dachhaut geführt wird und seitlich herunterhängt. In beiden Fällen wird die Baulichkeit 1 zeltartig eingehüllt.

In **Fig. 4** wird eine Ausführungsform gezeigt, bei der das flexible flächige Material 2, das als Doppelschicht 6 mit Abstandhaltern ausgebildet ist oder senkrecht zum Boden weisende Kanäle aufweist, durch das Einlassen von Druckluft in die Doppelschicht 6 oder die Kanäle stabilisiert wird und eine plattenförmige oder leicht gekrümmte plattenförmige Gestalt annimmt, die bei entsprechender Höhe unter Verwendung von Zugseilen 12 über die Baulichkeit 1 gekippt werden kann. Entsprechend ausklappbare Seitenteile oder auch nur Planenteile des Materials 2 werden zur Giebelwandverkleidung genutzt.

**Fig. 5** zeigt eine Ausführung bei der die Baulichkeit 1 über im wesentlichen waagerecht angeordnete Gleitkanten 7, Gleitstangen oder Rollen verfügt, über die das flexible feuerfeste und flächige Material 2 über die Baulichkeit 1 ziehbar ist.

Bei allen vorgeschlagenen Lösungen ist gewährleistet, dass das benötigte feuerfeste flächige und flexible Material 2 bereits an der Baulichkeit 1 angeordnet ist oder zur Baulichkeit 1 transportierbar ist, entsprechende Aufnahmen wie die teleskopartigen Stangen 4 am Bauwerk 1 vorhanden sind oder das Material 2 problemlos neben dem Bauwerk 1 placiert und dann über diesem oder auf diesem angeordnet werden kann.

Zur Verankerung können jeweils neu Anker 8 angeordnet werden oder auch die Anker 8 sind in einer fertigen Rinne oder einer Mauer oder einzeln im Baugrund 10 bereits vormontiert und brauchen nur noch mit den entsprechenden Befestigungslaschen der Materialbahnen oder Sicherungsseilen, die über das Material 2 geführt werden, verbunden werden.

### Bezugszeichenliste

- 1: Baulichkeit
- 2: flexibles feuerfestes flächiges Material
- 3: Träger für aufgerolltes oder gefaltetes Material
- 4: teleskopartig zusammensetzbare oder ausfahrbare Stangen
- 5: Verbindungsstange oder -seil
- 6: mit Luft befüllbares doppelschichtiges Material
- 7: Gleitkanten oder -rollen am Bauwerk
- 8: Anker
- 9: Rinne für Anker
- 10: Braugrund
- 11: Sprinkleranlage
- 12: Zugseil

## Patentansprüche

1. Vorrichtung zum Schutz vor von außen verursachten Bränden für Baulichkeiten unter Verwendung von mindestens einem flexiblen feuerfesten flächigen Material, **dadurch gekennzeichnet, dass**
das flexible feuerfeste flächige Material (2) so dimensioniert ist, dass es im Einsatzfall die Baulichkeit (1) von außen mindestens abschnittsweise bedeckt und fixierbar ist.

2. Vorrichtung nach Anspruch 1, **dadurch gekennzeichnet, dass**
das flexible feuerfeste flächige Material (2) sich im unbenutzten Zustand aufgerollt oder zusammengefaltet auf mindestens einem Träger (3) befindet, der Träger (3) an der Baulichkeit oben angeordnet ist, und das Material (2) im Einsatzfall außen an der Baulichkeit (1) nach unten entfaltet oder abrollbar ist.

3. Vorrichtung nach Anspruch 2, **dadurch gekennzeichnet, dass**
bei einem Firstdach zwei Träger (3) im Bereich des Dachfirstes angeordnet sind, so dass das Material (2) jeweils über eine Dachhälfte gleitend oder abrollend nach unten in die Brandschutzposition bringbar ist.

4. Vorrichtung nach Anspruch 2 oder 3, **dadurch gekennzeichnet, dass**
ein Träger (3) im unteren Dachbereich angeordnet ist, so dass abgerolltes oder entfaltetes Material (2) mindestens einen Abschnitt einer Hauswand außen bedeckt.

5. Vorrichtung nach einem der Ansprüche 1 bis 4, **dadurch gekennzeichnet, dass**
das flexible feuerfeste flächige Material (2) im unbenutzten Zustand aufgerollt oder zusammengefaltet neben der Baulichkeit (1) angeordnet ist und über Mittel verfügt, die im Einsatzfall ein Entfalten oder Entrollen und ein Überspannen der Baulichkeit (1) ermöglichen.

6. Vorrichtung nach Anspruch 5, **dadurch gekennzeichnet, dass**
das flexible feuerfeste flächige Material (2) mit mit Luft befüllbaren Kanälen senkrecht zum Boden des Bauwerkes (1) verlaufend versehen ist, so dass das flächige Material (2) sich mittels Luftdruck aufrichten lässt.

7. Vorrichtung nach Anspruch 5 oder 6, **dadurch gekennzeichnet, dass**
das flexible feuerfeste flächige Material (2) als Doppelschicht (6) ausgebildet ist, wobei die beiden Schichten Abstandsbegrenzer aufweisen und zwischen die Doppelschicht (6) Luft einfüllbar ist, die ein Aufrichten des Materials (2) bewirkt.

8. Vorrichtung nach einem der Ansprüche 5 bis 7, **dadurch gekennzeichnet, dass**
das flexible feuerfeste flächige Material (2) über senkrecht zum Boden des Bauwerkes (1) verlaufende Laschen verfügt, in die elastische zusammensteckbare Rohre zum Aufrichten des Materials einsteckbar sind.

9. Vorrichtung nach einem der Ansprüche 1 bis 8, **dadurch gekennzeichnet, dass**
die Baulichkeit (1) über mindestens eine Aufnahmeeinrichtung verfügt, mittels derer ausgerollte oder entfaltete flexible feuerfeste flächige Material (2) in einer Höhenposition fixierbar ist, die ein mindestens abschnittweises Bedecken der Baulichkeit (1) gestattet.

10. Vorrichtung nach Anspruch 9, **dadurch gekennzeichnet, dass**
die Aufnahmeeinrichtung mindestens eine teleskopartig ausfahrbare Stange (4) ist, an deren oberen Bereich das flächige Material (2) mit einem Abschnitt befestigt ist, derart, dass die von diesem Punkt herunterhängenden Materialabschnitte zeltartig um die Baulichkeit (1) herum und auf dieses auflegbar sind.

11. Vorrichtung nach Anspruch 9, **dadurch gekennzeichnet, dass**
die Aufnahmeeinrichtung mehrere teleskopartig ausfahrbare Stangen (4) umfasst, die außen um die Baulichkeit (1) herum angeordnet und durch waagerechte Seile oder Stangen (5) miteinander verbindbar sind und auf diese Weise ein Traggestell für das die Baulichkeit (1) dann zeltartig umhüllende feuerfeste flächige Material (2) bilden.

12. Vorrichtung nach Anspruch 11, **dadurch gekennzeichnet, dass**
an den waagerechten Seilen oder Stangen (5) das Material (2) aufgerollt oder gefaltet und abrollbar und entfaltbar angeordnet ist.

13. Vorrichtung nach einem der Ansprüche 1 bis 12, **dadurch gekennzeichnet, dass**
die Baulichkeit (1) über im wesentlichen waagerecht angeordnete Gleitkanten (7), Gleitstangen oder Rollen verfügt über die das flexible feuerfeste und flächige Material (2) über die Baulichkeit (1) ziehbar ist.

14. Vorrichtung nach einem der Ansprüche 1 bis 13, **dadurch gekennzeichnet, dass**
das flexible feuerfeste flächige Material (2) über eine Zerreißfestigkeit verfügt, die einen gleitenden Transport über die Baulichkeit (1) gestattet.

15. Vorrichtung nach einem der Ansprüche 1 bis 14, **dadurch gekennzeichnet, dass**
das flexible feuerfeste und flächige Material (2) im Randbereich Laschen zur Fixierung an Ankern (8) der Baulichkeit (1) oder des Baugrunds (10) aufweisen.

16. Vorrichtung nach Anspruch 15, **dadurch gekennzeichnet, dass**
die Anker (8) in einer Rinne (9) oder an einer Mauer angeordnet sind, die die Baulichkeit (1) mindestens in wesentlichen Abschnitten umlaufen.

17. Vorrichtung nach einem der Ansprüche 1 bis 16, **dadurch gekennzeichnet, dass**
die Baulichkeit (1) über ein Sprinkleranlage (11) verfügt, die das die Baulichkeit (1) umhüllende Material (2) überragt und über die Wasser auf die Außenfläche des Materials (2) ausbringbar ist.

18. Vorrichtung nach einem der Ansprüche 1 bis 17, **dadurch gekennzeichnet, dass**
Spannseile angeordnet sind, die außen auf dem die Baulichkeit (1) einhüllenden Material (2) aufliegen und dieses im gespannten Zustand auf Teile der Baulichkeit (1) drücken.

19. Vorrichtung nach einem der Ansprüche 1 bis 18, **dadurch gekennzeichnet, dass**
das flexible feuerfeste und flächige Material (2) aus einzelnen Bahnen besteht.

20. Vorrichtung nach einem der Ansprüche 1 bis 19, **dadurch gekennzeichnet, dass**
das die Baulichkeit (1) im Einsatzfall umhüllende Material (2) sich aus in vorgenannter Weise angeordneten Teilabschnitten zusammensetzt.

21. Vorrichtung nach einem der Ansprüche 1 bis 20, **dadurch gekennzeichnet, dass**
das flexible feuerfeste Material (2) voll oder in Teilbereichen der Form der Baulichkeit (1) angepasst ist.

22. Verwendung einer Vorrichtung nach einem der Ansprüche 1 bis 21 zum Schutz vor dem Übergreifen von Flächenbränden oder Waldbränden auf Baulichkeiten.
